# FASCICULE DE BREVET EUROPEEN

(11) **EP 0 449 091 B1**
(45) Date de publication et mention de la délivrance du brevet: **22.09.1993**
(21) Numéro de dépôt: 91104298.4
(22) Date de dépôt: 20.03.1991
(51) Int. Cl.: E04F 11/06

(54) **Equipement de trémis pour escalier de grenier escamotable avec bras latéraux**
Treppenlochausrüstung für schwenkbare Bodentreppe mit seitlichen Ärmen
Staircase well equipment for a folding loft ladder with lateral arms

(30) Priorité: 26.03.1990 FR 9003996
(43) Date de publication de la demande: 02.10.1991
(73) Titulaire: MACC BRICOLAGE, F-86104 Chatellerault Cédex (FR)
(72) Inventeur: Lavrard, Michel, F-47000 Agen (FR)

(56) Documents cités:
- DE-A- 1 684 096
- DE-C- 936 062
- FR-A- 2 126 843

## Description

La présente invention concerne un équipement de trémis pour escalier de grenier escamotable, avec bras latéraux, composé de deux rampes de débarquement articulées sur la trémis supportant deux bras fixés par des rotules à chacune de leur extrémité.

Pour accéder aux combles d'un grenier, on équipe souvent le plancher d'un escalier de grenier escamotable dans une trémie existante ou à réaliser.

Il existe deux catégories d'escalier pour équiper ces trémies :
- les escaliers autoporteurs et
- les escaliers avec caisson.

A. les escaliers autoporteurs sont articulés dans leur partie haute sur une ferrure fixée sur un seul côté de la trémie.
   Ces escaliers s'installent qu'elle que soit la largeur de la trémie puisqu'ils ne dépendant pas des côtés latéraux, mais de par leur conception :
   - ils encombrent une partie de la surface du plancher de l'étage supérieur (ex. - Brevet EP - A - 0 038 428).
   - ils nécessitent des montants d'un module d'inertie à la flexion suffisant pour résister au poids de l'utilisateur sur la hauteur totale plancherplafond.
   - ils nécessitent un système de verrouillage des tronçons lorsqu'ils sont déployés
B. les escaliers avec caisson comportent eux des bras latéraux coulissants ou pliants qui supportent souvent un organe de compensation.
   (ex. Brevet DE-C-800 147 et US - A-1 811 708).
   qui limite la course de l'escalier en position dépliée.

Ces deux bras coulissants ou articulés viennent faire un point d'appui au milieu de l'escalier permettant d'une part, de limiter les risques de casse des montants d'autre part, permettent d'éviter les systèmes de blocage des tronçons les uns sur les autres.

Ce type d'escalier se replie à l'intérieur de la trémie sans encombrer le plancher à l'étage supérieur.

Ce type de réalisation comporte des avantages incontestables mais, nécessite, à cause de la présence des bras latéraux, une trémie dont la largeur correspond exactement à l'escalier pour lequel elle a été fabriquée et oblige l'escalier à être bien centré dans la trémie.

Si une solive de la charpente passe au-dessus de la trémie, il est impossible de désaxer l'escalier d'un côté de la trappe.

La présente invention concerne un équipement pour escalier de grenier escamotable avec bras latéraux s'adaptant à n'importe quelle largeur de trémie. L'invention résoud le problème grâce à un équipement constitué de deux rampes pivotantes sur les deux chappes supportant l'escalier qui viennent prendre appui sur les côtés latéraux de la trémie.

Ces deux rampes sont reliées à la partie inférieure de l'escalier par deux bras coulissants, réglables en longueur et articulés de part et d'autre par des rotules.

L'invention est exposée ci-après plus en détail à l'aide de dessins représentant seulement un mode d'exécution.

La figure 1 représente, en perspective, un escalier installé avec l'équipement de trémie.

La figure 2 représente, en perspective, l'équipement de trémie vu depuis l'étage supérieur.

La figure 3 représente, en coupe, le bras coulissant équipé de sa rotule inférieure et supérieure.

La figure 4 représente, vu de côté, l'équipement de trémie pour escalier de grenier avec, en coupe, le plancher supérieur.

La figure 5 représente, vu de face, l'équipement de trémis dans le cas d'une trémie de faible largeur.

La figure 6 représente, vu de face, l'équipement de trémis dans le cas d'une trémie de grande largeur.

La figure 7 représente, vu de face, l'équipement de trémie dans le cas d'une installation de l'escalier de façon dissymétrique.

Les figures 1 et 2 représentent l'équipement de trémie composé de deux chappes 4, en forme de fourreau, fixées sur la trémie 18 par des vis ou tire-fonds 2, possédant un axe 16 sur lequel vient s'articuler la partie supérieure 12 de l'escalier de grenier. Deux rampes de débarquement 1 viennent s'emmancher à l'une de leur extrémité dans l'axe du fourreau et sont fixées sur le côté latéral de la trémie à l'autre extrémité par une vis ou tire-fonds 3.

Comme représenté sur la figure 3, l'autre extrémité du bras 1 comporte une rotule 5 qui vient s'articuler dans une cage 9 solidaire du bras coulissant supérieur 7.

Ce dernier coulisse dans un fourreau 17 avec le bras inférieur 8, une cage 10 vissée sur le bras inférieur 8 et vient recevoir une rotule 6 fixée sur le tronçon supérieur 12 de l'escalier de grenier.

La cage inférieure 10 est fixée par deux vis 13 et peut être positionnée où l'on désire sur le bras inférieur 8 grâce à une succession de trous 14. Comme représenté sur la figure 4, un organe de compensation 15 du genre ressort relie le tronçon supérieur 12 à un collier 13 fixé sur le bras supérieur 1.

Comme sur la figure 5, pour installer un escalier de grenier grâce à un tel équipement il suffit de fixer les deux chappes 4 sur la trémie à l'endroit désiré par l'utilisateur.

L'utilisateur fera ensuite pivoter les deux rampes de débarquement selon l'axe X X' jusqu'à ce que l'extrémité de la rampe comportant la rotule 5 touche le côté latéral de la trémie. Il fixe alors la rampe de débarquement par la vis 3,le bras coulissant latéral 7 et 8 limitant le déploiement de l'escalier viendra s'articuler sur les rotules 5 et 6, respectivement sur la trémie et l'escalier.

Ce bras coulissant fera office de hauban pour rigidifier l'escalier en position basse qu'elle que soit la largeur de la trémie.

Si comme dans la figure 7 une solive de la charpente oblige l'utilisateur à désaxer l'escalier d'un côté de la trémie. Il sera alors nécessaire de procéder aux réglages de deux bras coulissants faisant office de hauban en fixant la cage 10 avec les vis 13 dans le trou 14 correspondant à la longueur nécessaire pour une bonne stabilité.

Le mode de réalisation du bras coulissant est cité à titre d'exemple et aurait pu être constitué de deux bras articulés.

Le collier 13 peut être déplacé sur la partie horizontale de la rampe de débarquement 1 et modifie par là même l'effet de compensation du ressort en position fermée et ouverte.

## Revendications

1. Equipement de trémie pour escalier de grenier escamotable constitué de manière connue en soit par deux rampes de débarquement fixe (1) et par deux bras latéraux coulissants ou pliants (7-8), caractérisé en ce que d'une part une extrémité des rampes de débarquement est pivotante dans le fourreau (4) constitutif des chappes permettant d'articuler le tronçon supérieur de l'escalier à la trémie et, d'autre part, en ce que leur autre extrémité est reliée à la partie inférieure de l'escalier par un bras coulissant ou pliants (7-8), articulé respectivement sur la rampe de débarquement (1) et l'escalier de grenier par deux rotures (5).

2. Equipement de trémies selon la revendication 1 caractérisé en ce que les deux ressort de compensation (15) sont accrochés chacun à un collier (13) coulissant sur les deux rampes de débarquement (1).

## Patentansprüche

1. Lukenausstattung für einklappbare Bodentreppe, aus zwei feststehenden Handläufen (1) und zwei zusammenschiebbaren order zusammenklappbaren Seitenarmen (7-8) bestehend, die einerseits daduch gekennzeichnet ist, da das eine Ende der Handläufe drehbar in die Stulpe (4) eingelagert ist, die die Scharniere formt, die den oberen Teil der Treppe in der Luke ausschwenken Handläufe durch einen zusammenschiebbaren oder zusammenklappbaren Arm (7-8) mit dem unteren Treppenteil verbunden ist, der jeweils auf dem Handlauf (1) und der Bodenbtreppe durch zwei Kugelgelemke frei beweglich ist.

2. Lukenausstattung nach Patemtanspruch 1, gekennzeichnet dadurch, da jede der zwei Ausgleichfedern (15) an einem Ring (13) befestigt sind, der an den zwei Handläufen (1) entlanggleited.

## Claims

1. Hopper equipment for a retractable granary staircase made up as known by two fixed unloading rails (1) and by two sliding or folding lateral arms, distinguished on the one hand by the fact that one end of the unloading rails swivels in the sleeve (4) forming knuckle joints allowimg the top part of the staircase to swivel at the hopper, and also that the other end is connected to the bottom of the staircase by a sliding or folding arm (7-8), hinged on the unloading rail (1) and the granary staircase by two ball joints (5) respectively.

2. Hopper equipment as per claim 1 distinguished by the fact that the two compensating springs (15) are each attached to a sliding collar (13) on the two unloading rails (1)
